# EUROPÄISCHE PATENTANMELDUNG

(11) **EP 4 621 151 A1**
(43) Veröffentlichungstag der Anmeldung: **24.09.2025**
(21) Anmeldenummer: 25154949.9
(22) Anmeldetag: 30.01.2025
(51) Int. Cl.: E04B 1/00

(54) **ANSCHLUSSELEMENT FÜR LASTEINLEITENDE BAUTEILE**

(30) Priorität: 20.03.2024 DE 102024107926
(71) Anmelder: Max Frank GmbH & Co. KG, 94339 Leiblfing (DE)
(72) Erfinder: Tartsch, Enrico, 94339 Leiblfing (DE); Erdmann, Frank, 94339 Leiblfing (DE)
(74) Vertreter: Glück Kritzenberger Patentanwälte PartGmbB

(57) **Zusammenfassung**

Beschrieben wird ein Anschlusselement 1 zum Verbinden eines lastabtragenden Bauteils mit einem lasteinleitenden Bauteil. Das Anschlusselement 1 weist einen im eingebauten Zustand zwischen dem lastabtragenden Bauteil und dem lasteinleitenden Bauteil angeordneten, quaderförmigen Isolierkörper 2 auf. Der quaderförmige Isolierkörper 2 weist eine im eingebauten Zustand dem lasteinleitenden Bauteil zugewandte Vorderseite, eine im eingebauten Zustand dem lastabtragenden Bauteil zugewandte Rückseite, eine die Vorderseite und die Rückseite verbindende, im eingebauten Zustand in vertikaler Richtung oben angeordnete Oberseite und eine die Vorderseite und die Rückseite verbindende, im eingebauten Zustand in vertikaler Richtung unten angeordnete Unterseite auf, wobei Vorderseite und Rückseite des Isolierkörpers 2 von Bewehrungsstäben 3 durchdrungen sind. Zumindest an der Oberseite und/oder zumindest an der Unterseite des Isolierkörpers 2 ist ein plattenförmiges Element 6.0, 6.U angeordnet, wobei das plattenförmige Element 6.0, 6.U an seiner dem Isolierkörper abgewandten Oberfläche mit einer Beschichtung 5 ausgestattet ist, wobei die Beschichtung 5 ein zumindest teilweise ausgehärtetes anorganisches Bindemittel enthält.

## Beschreibung

### Technisches Gebiet

Die vorliegende Erfindung betrifft ein Anschlusselement zum Verbinden eines lastabtragenden Bauteils mit einem lasteinleitenden Bauteil.

### Stand der Technik

Beim Anschluss von lasteinleitenden, insbesondere auskragenden Bauteilen an lastabtragende Gebäudeteile, also beispielsweise beim Anschluss eines Balkons, einer Konsole, einer Loggiaplatte, einer auskragenden Wandscheibe oder eines Fassadenelements, an eine Decken-/Bodenplatte sind verschiedene Aspekte zu beachten. Zum einen müssen die verschiedenen Kräfte, die auf das lasteinleitende Bauteil einwirken, also Zug-, Druck- und/oder Querkräfte, sicher und vollständig auf das Gebäude übertragen werden. Zum anderen muss für eine gute thermische Isolierung gesorgt werden, da große Temperaturdifferenzen zwischen Innen- und Außenbauteilen auftreten und die lasteinleitenden, insbesondere auskragenden Teile Wärmebrücken darstellen, wodurch Bauschäden verursacht werden können.

Bekannte Anschlusselemente weisen Verbindungselemente zur Kraftübertragung zwischen den Gebäudeteilen sowie einen Körper aus Dämmmaterial auf, der eine möglichst gute thermische Isolierung des lasteinleitenden Bauteils bewirkt. Die DE 3 005 571 B1 offenbart zum Beispiel ein Kragplattenanschlusselement mit einem länglichen, quaderförmigen Isolierkörper aus thermisch isolierendem Material. Der Isolierkörper ist mit länglichen, metallenen Bewehrungselementen durchsetzt, die sich im Wesentlichen quer zum Isolierkörper erstrecken und die zur Aufnahme von Zugkräften ausgelegt sind. Neben diesen Bewehrungselementen weist das Kragplattenanschlusselement Querkraftstäbe aus Armierungsstahl sowie Stahlkonstruktionsteile auf, die als Druckelemente wirken.

Auch aus der DE 298 01 712 U1 ist ein Bauelement zur Wärmedämmung zwischen zwei Bauteilen bekannt. Das Bauelement besteht aus einem Isolierkörper und durch den Isolierkörper hindurchlaufenden Querkraftstäben, welche ausgehend von einer Gebäudeseite schräg von oben nach unten verlaufen und beidseits in die Bauteile vorstehen.

Die EP 1 757 744 A2 beschreibt ein Bauelement zur Wärme- und/oder Schalldämmung mit einem zwischen zwei Bauteilen angeordneten Isolierkörper und einem Brandschutzelement. Das Brandschutzelement ist mit einem Witterungs- und Alterungsschutz in Form einer Umhüllung ausgestattet.

Schließlich schlägt die EP 892 118 A1 einen Isolierkörper vor, auf dessen Ober- und Unterseite jeweils eine eine Hohlkammer aufweisende Profilleiste gesteckt ist, wobei die Hohlkammer mit einem Brandschutzmaterial gefüllt ist.

Der Isolierkörper eines Anschlusselements wird üblicherweise aus einem wärmedämmenden Material wie beispielsweise Polystyrol, Steinwolle oder Phenolharzschaum gefertigt. Zum Schutz vor Witterungseinflüssen und mechanischer Beanspruchung wird der Isolierkörper häufig an seiner Oberseite und an seiner Unterseite mit länglichen Abdeckkappen aus Kunststoff ausgestattet.

Trotz der aus dem Stand der Technik bekannten Vorschläge für Anschlüsse von lasteinleitenden Bauteilen besteht weiterhin ein Bedarf an statisch gut belastbaren Anschlusselementen, die eine gute thermische Isolierung mit einer guten Beständigkeit gegen Witterungseinflüsse und gegen mechanische Beanspruchung kombinieren.

### Darstellung der Erfindung

Der vorliegenden Erfindung liegt die Aufgabe zu Grunde, ein Anschlusselement zur Verfügung zu stellen, das eine gute statische Belastbarkeit sowie eine gute thermische Isolierung mit einer guten Beständigkeit gegen Witterungseinflüsse und gegen mechanische Beanspruchung kombiniert. Diese Aufgabe wird erfindungsgemäß durch das Anschlusselement gemäß unabhängigem Anspruch 1 gelöst. Weitere vorteilhafte Aspekte, Details und Ausgestaltungen der Erfindung ergeben sich aus den abhängigen Ansprüchen, der Beschreibung sowie der Figur.

Das erfindungsgemäße Anschlusselement verbindet ein lastabtragendes Bauteil und ein lasteinleitendes Bauteil. Das Anschlusselement weist einen im eingebauten Zustand zwischen dem lastabtragenden Bauteil und dem lasteinleitenden Bauteil angeordneten, quaderförmigen Isolierkörper auf, wobei der quaderförmige Isolierkörper eine im eingebauten Zustand dem lasteinleitenden Bauteil zugewandte Vorderseite, eine im eingebauten Zustand dem lastabtragenden Bauteil zugewandte Rückseite, eine die Vorderseite und die Rückseite verbindende, im eingebauten Zustand in vertikaler Richtung oben angeordnete Oberseite und eine die Vorderseite und die Rückseite verbindende, im eingebauten Zustand in vertikaler Richtung unten angeordnete Unterseite aufweist.

Vorderseite und Rückseite des Isolierkörpers sind von Bewehrungsstäben durchdrungen. Zumindest an der Oberseite und/oder zumindest an der Unterseite des Isolierkörpers ist ein plattenförmiges Element angeordnet, wobei das plattenförmige Element an seiner dem Isolierkörper abgewandten Oberfläche mit einer Beschichtung ausgestattet ist, wobei die Beschichtung ein zumindest teilweise ausgehärtetes anorganisches Bindemittel enthält.

Bei dem erfindungsgemäßen Anschlusselement wurden die bisher üblichen Kunststoffabdeckkappen, die als Schutz des Isolierkörpers vor direkter Bewitterung und vor mechanischen Beschädigungen dienen, durch ein an seiner dem Isolierkörper abgewandten Oberfläche eine Beschichtung tragendes plattenförmiges Element ersetzt. Die Beschichtung enthält ein zumindest teilweise ausgehärtetes anorganisches Bindemittel. Durch Zugabe von Wasser zu dem noch nicht ausgehärteten Bindemittel kommt es zu chemischen Reaktionen, die zu einer Verfestigung des Materials führen. Auf diese Weise wird eine gegen Witterung und mechanische Beanspruchung beständige Beschichtung erhalten. Durch die Kombination von plattenförmigen Element und daran aufgebrachter Beschichtung wird ein ausgezeichneter Schutz des Isolierkörpers vor direkter Bewitterung und vor mechanischen Beschädigungen zur Verfügung gestellt.

Zudem ergibt sich ein besonderer Vorteil im Hinblick auf den bei Gebäuden immanent erforderlichen Brandschutz. Die bisher eingesetzten Kunststoffabdeckkappen sind nämlich aus brennbaren Kunststoffmaterialien gefertigt. Im Gegensatz dazu sind die erfindungsgemäß vorgesehenen beschichteten plattenförmigen Elemente nicht brennbar.

Erfindungsgemäß enthält die Beschichtung ein zumindest teilweise ausgehärtetes anorganisches Bindemittel. Durch den Zusatz "zumindest teilweise ausgehärtet" kommt zum Ausdruck, dass die Reaktion eines anorganischen Bindemittels mit Wasser erst nach sehr langen Zeiträumen zu einem endgültigen Abschluss kommt. Kurze Zeit nach dem Auftragen eines aus Wasser und Bindemittel bestehenden Gemisches auf das plattenförmige Element ist das anorganische Bindemittel daher erst teilweise ausgehärtet. Das anorganische Bindemittel bildet durch den mit der Zeit fortschreitenden Aushärtungsprozess einen Verbund mit dem plattenförmigen Element, wodurch eine kompakte, formstabile und gegen äußere Einflüsse stabile Einheit entsteht.

Im Rahmen des vorliegenden Textes wird der Begriff "anorganisches Bindemittel" als Oberbegriff für hydraulische Bindemittel, anorganische Geopolymere und Bindemittel auf Alkali-Silikat-Basis, z.B. sogenanntes Wasserglas, gebraucht.

Der Begriff "hydraulisches Bindemittel" wird in der dem Fachmann bekannten, im Bauwesen üblichen Bedeutung verwendet. Bei hydraulischen Bindemitteln handelt es sich um pulverförmige Stoffe, die mit Wasser reagieren und aushärten, wobei sie eine feste, steinartige Masse bilden. Sie bestehen im Wesentlichen aus fein gemahlenen mineralischen Stoffen, die chemisch mit Wasser reagieren. Bevorzugt werden im Rahmen der vorliegenden Erfindung Zement, Kalk und Gips als hydraulische Bindemittel eingesetzt.

Neben dem bereits angesprochenen Schutz des Isolierkörpers vor direkter Bewitterung und vor mechanischen Beschädigungen stellt das erfindungsgemäß vorgesehene plattenförmige Element mit einer Beschichtung aus einem zumindest teilweise ausgehärteten anorganischen Bindemittel einen sehr kostengünstigen Ersatz für die bisher üblichen Kunststoffabdeckkappen dar. Daneben wird die Stabilität des gesamten Anschlusselements verbessert. Insbesondere sind die Kanten des Isolierkörpers deutlich besser vor Beschädigungen geschützt. Schließlich erweist sich ein mit einem plattenförmigen Element ausgestatteter Isolierkörper als optisch deutlich attraktiver als ein Isolierkörper mit einer wie üblich offen sichtbaren Mineralwolle. Beim Auftrag der Beschichtung auf das plattenförmige Element mit einem Zahnspachtel kann die Oberfläche mit einer ansprechenden Struktur versehen werden. Die Beschichtung kann aber auch aufgesprüht werden. Die Oberfläche der Beschichtung kann zudem beklebt werden. Außerdem kann die Beschichtung durch Zumischen von Farbpigmenten als Zuschlagstoff eingefärbt werden. Diese Maßnahmen verbessern das Erscheinungsbild des Produkts und erhöhen dessen Wiedererkennungswert.

An den Isolierkörper wird also ein vorbeschichtetes plattenförmiges Element angebracht. Beispiele solcher beschichteten plattenförmigen Elemente sind in der DE 34 44 815 C2 beschrieben. Die vorzugsweise rechteckigen plattenförmigen Elemente bestehen in der Hauptmasse aus einer Mineralfaserplatte, welche beispielsweise aus Stapelfasern von Glaswolle bzw. Glasseide hergestellt sein kann. Die Mineralfaserplatte weist auf zumindest einer Plattenseite eine durch Aufspritzen aufgebrachte Beschichtung aus einem Zementmörtel, d.h. einer Mischung aus Zementstein und Sand, auf. Die in der DE 34 44 815 C2 beschrieben plattenförmigen Bauelemente sind zum Aufbau einer Gebäudewand bzw. Deckenaufbau vorgesehen, können aber auch zum Anbringen einer Beschichtung auf einen Isolierkörper gemäß der vorliegenden Erfindung eingesetzt werden. In diesem Fall ist eine einseitige Beschichtung der plattenförmigen Elemente ausreichend. Die Elemente werden in an die Abmessungen des Isolierkörpers angepasster Dimensionierung an dem Isolierkörper befestigt. Die Befestigung kann mit Hilfe eines Befestigungsmittels und durch Verkleben erfolgen. Die plattenförmigen Elemente werden dabei so an dem Isolierkörper angebracht, dass ihre mit der Beschichtung ausgestattete Oberfläche von dem Isolierkörper weg nach außen orientiert ist.

Gemäß einer besonders bevorzugten Ausführungsform handelt es sich bei dem plattenförmigen Element gemäß der vorliegenden Erfindung um eine Mineralfaserplatte. Die Mineralfaserplatte ist bevorzugt aus Stapelfasern von Steinwolle, Glaswolle oder Glasseide hergestellt. Die Mineralfaserplatte weist auf zumindest einer Plattenseite eine durch Aufspritzen aufgebrachte Beschichtung aus bevorzugt einem Zementmörtel, d.h. einer Mischung aus Zementstein und Sand, auf.

Sämtliche oben bereits angesprochenen positiven Eigenschaften, also der Schutz des Isolierkörpers vor direkter Bewitterung und vor mechanischen Beschädigungen sowie die günstigen Brandschutzeigenschaften des erfindungsgemäß vorgesehenen plattenförmigen Elements treten weiter verbessert auf, wenn das plattenförmige Element an seiner dem Isolierkörper abgewandten Oberfläche vollflächig mit der Beschichtung ausgestattet ist.

Gemäß einer besonders bevorzugten Ausführungsform deckt das plattenförmige Element die Oberseite oder die Unterseite des Isolierkörpers vollständig ab. Die bereits beschriebenen vorteilhaften Eigenschaften im Hinblick auf eine verbesserte Beständigkeit gegen Witterungseinflüsse und mechanische Beanspruchung treten hier besonders deutlich hervor.

Insbesondere bevorzugt sind Ausführungsformen gemäß denen zwei plattenförmige Elemente vorgesehen sind, die die Oberseite und die Unterseite des Isolierkörpers vollständig abdecken. Die bereits beschriebenen vorteilhaften Eigenschaften im Hinblick auf eine verbesserte Beständigkeit gegen Witterungseinflüsse und mechanische Beanspruchung sowie dem verbesserten Brandschutz treten in diesem Fall besonders deutlich hervor.

Bevorzugt ist die Vorderseite und/oder die Rückseite des Isolierkörpers vollflächig mit der Beschichtung ausgestattet. Bei einer vollflächig vorgesehenen Beschichtung treten wiederum die bereits beschriebenen vorteilhaften Eigenschaften im Hinblick auf eine verbesserte Beständigkeit gegen Witterungseinflüsse und mechanische Beanspruchung besonders deutlich hervor.

Bevorzugt steht die Beschichtung der Vorderseite und/oder der Rückseite des Isolierkörpers direkt mit der Oberfläche des Isolierkörpers in Kontakt. Gemäß dieser Ausführungsform wird die Beschichtung nicht auf ein plattenförmiges Element aufgebracht, sondern direkt auf die Vorderseite und/oder die Rückseite des Isolierkörpers. Zur Herstellung der Beschichtung wird ein aus Wasser und anorganischem Bindemittel bestehendes Gemisch auf zumindest Teile der Oberfläche des Isolierkörpers aufgebracht, wobei das anorganische Bindemittel bevorzugt in einem solchen Anteil in dem Gemisch enthalten ist, dass der Anteil des zumindest teilweise ausgehärteten anorganischen Bindemittels in der Beschichtung wenigstens 5 Gew.% beträgt. Nachfolgend erfolgt ein zumindest teilweises Aushärten des anorganischen Bindemittels unter Bildung der Beschichtung. Dieses Vorgehen ist im Hinblick auf die Beschichtung der Vorder- und der Rückseite des Isolierkörpers von besonderem Vorteil, weil die Vorder- und die Rückseite von Bewehrungselementen durchdrungen sind. Die Beschichtung kann unter Aussparung der Bewehrungselemente problemlos auf die Oberfläche des Isolierkörpers aufgebracht werden und kann dort unter Ausbildung der Beschichtung aushärten.

Grundsätzlich ist es aber auch möglich, ein plattenförmiges Element mit Aussparungen entsprechend der Positionierung der Bewehrungselemente zu versehen und ein solches plattenförmiges Element an der Vorderseite und/oder der Rückseite des Isolierkörpers anzubringen. Gemäß einer weiteren bevorzugten Ausführungsform ist daher die Beschichtung der Vorderseite und/oder der Rückseite des Isolierkörpers an einer dem Isolierkörper abgewandten Oberfläche eines die Beschichtung tragenden plattenförmigen Elements angeordnet, wobei das plattenförmige Element an dem Isolierkörper angeordnet vorliegt.

Das anorganische Bindemittel der Beschichtung des plattenförmigen Elements kann optional mit Zuschlagstoffen wie beispielsweise Sand, Kies, Splitt, Gesteinsmehl oder Polymeren gemischt werden. Dabei können die Zuschlagstoffe in verschiedenen Korngrößen und Zusammensetzungen eingesetzt werden. Die für die Beschichtung eines zum Anbringen an den Isolierkörper eines Anschlusselements vorgesehenen plattenförmigen Elements geeigneten Korngrößen und Zusammensetzungen können vom Fachmann in bekannter Weise ausgewählt werden.

Die Zuschlagstoffe können in stark voneinander abweichenden Anteilen in der Beschichtung enthalten sein. Wird als Beschichtung Mörtel eingesetzt, so weist dieser in der Regel einen Anteil von rund 80 Gew.-% Sand auf. Werden Polymere als Zuschlagstoffe eingesetzt, so in der Regel nur in einem relativ geringen Anteil von 5 Gew.% oder weniger. Gemäß besonders bevorzugten Ausführungsformen der vorliegenden Erfindung können unterschiedliche Arten von Zuschlagstoffen nebeneinander in der Beschichtung anwesend sein. Die Beschichtung kann beispielsweise neben dem zumindest teilweise ausgehärteten mineralischen Bindemittel, 80 Gew.% Sand und 5 Gew.% Polymere sowie Restwasser enthalten.

Bevorzugt ist das zumindest teilweise ausgehärtete anorganische Bindemittel in einem Anteil von wenigstens 5 Gew.%, besonders bevorzugt in einem Anteil von wenigstens 10 Gew.%, und insbesondere bevorzugt in einem Anteil von wenigstens 20 Gew.% in der Beschichtung enthalten.

Gemäß einer besonders bevorzugten Ausführungsform der vorliegenden Erfindung handelt es sich bei dem anorganischen Bindemittel um ein hydraulisches Bindemittel, insbesondere um Zement. Die Beschichtung des plattenförmigen Elements besteht in diesem Fall im Wesentlichen aus einem zumindest teilweise ausgehärteten Zement. Wird das Bindemittel Zement zusammen mit Zuschlagstoffen verwendet, so besteht die Beschichtung aus einem teilweise ausgehärteten zementgebundenen Material.

Ein zementgebundenes Material ist ein Baustoff, der aus Zement als Bindemittel und mineralischen Zuschlagstoffen wie Sand, Kies und Splitt besteht. Zement ist ein hydraulisches Bindemittel, das durch Zugabe von Wasser eine chemische Reaktion eingeht und aushärtet. Dadurch entsteht eine feste und dauerhafte Verbindung zwischen den Zuschlagstoffen, die für die Festigkeit und Härte des Materials sorgt. Zementgebundene Materialien werden häufig in der Bauindustrie für die Herstellung von Beton, Mörtel, Putz und anderen Baustoffen verwendet. Sie sind vielseitig einsetzbar und zeichnen sich durch ihre hohe Festigkeit und Haltbarkeit aus.

Es hat sich herausgestellt, dass eine im Wesentlichen aus zumindest teilweise ausgehärteter Zementschlämme oder zumindest teilweise ausgehärtetem zementgebundenen Material bestehende Beschichtung der plattenförmigen Elemente für Anschlusselemente am besten geeignet ist. Bei Zementschlämme handelt es sich um eine Mischung aus Zement und Wasser ohne weitere Zuschlagstoffe, während ein zementgebundenes Material, wie oben bereits erwähnt, durch zumindest teilweise Aushärtung einer Mischung aus Zement, Zuschlagstoffen und Wasser gebildet wird. Die Kombination der gewünschten Eigenschaften gute statische Belastbarkeit, gute thermische Isolierung und gute Beständigkeit gegen Witterungseinflüsse und mechanische Beanspruchung ist in diesen Fällen in hervorragender Weise erfüllt.

Dem Fachmann ist bekannt, dass der Isolierkörper eines Anschlusselements häufig dreiteilig aufgebaut ist. Der Isolierkörper besteht dann aus einem im eingebauten Zustand in vertikaler Richtung unten angeordneten Basisteil, einem im eingebauten Zustand in vertikaler Richtung oben angeordneten Oberteil und einem zwischen dem Basisteil und dem Oberteil angeordneten Mittelteil. Der dreiteilige Aufbau des Isolierkörpers erweist sich bei der Konfektionierung der Anschlusselemente als besonders vorteilhaft.

Grundsätzlich kann der Isolierkörper sogar aus einer beliebigen Zahl an Einzelteilen bestehen, also einteilig, zweiteilig, dreiteilig, vierteilig oder aus noch mehr Teilen aufgebaut sein.

Im Falle eines dreiteiligen Isolierkörpers ist üblicherweise ein Abschnitt jeweils eines Zugstabs zwischen Mittelteil und Oberteil des Isolierkörpers angeordnet. Sind in dem Anschlusselement Querkraftstäbe vorgesehen, so durchdringen diese Querkraftstäbe das Mittelteil des Isolierkörpers. Schließlich sind in der Regel Druckelemente vorgesehen, wobei die Druckelemente im Falle eines dreiteiligen Isolierkörpers zwischen Basisteil und Mittelteil des Isolierkörpers angeordnet sind.

Beim Zusammenbau des Anschlusselements werden zunächst die Zugstäbe auf die im eingebauten Zustand obere Oberfläche des Mittelteils aufgelegt und beispielsweise mit Hilfe von Befestigungselementen, bevorzugt Klammern, oder durch Verkleben an dem Mittelteil fixiert. Die vorgesehenen Druckelemente werden analog auf die im eingebauten Zustand untere Oberfläche des Mittelteils aufgelegt und beispielsweise mit Hilfe von Befestigungselementen, bevorzugt Klammern, oder durch Verkleben an dem Mittelteil fixiert. Die für das jeweilige Anschlusselement vorgesehenen Querkraftstäbe werden in entsprechende Aussparungen im Mittelteil eingeführt und dort beispielsweise durch Befestigungselemente, bevorzugt Klammern, oder durch Verkleben an dem Mittelteil fixiert. Dann wird das Basisteil an der im eingebauten Zustand unteren Oberfläche des Mittelteils angeordnet und das Basisteil beispielsweise mit Hilfe von Befestigungselementen, bevorzugt Klammern, oder durch Verkleben am Mittelteil fixiert. Das Oberteil wird an der im eingebauten Zustand oberen Oberfläche des Mittelteils angeordnet und das Oberteil wird beispielsweise mit Hilfe von Befestigungselementen, bevorzugt Klammern, oder durch Verkleben am Mittelteil fixiert. Es kann selbstverständlich auch zuerst das Oberteil und dann das Unterteil am Mitteilteil fixiert werden.

Das Verkleben der einzelnen genannten Elemente kann grundsätzlich wie bisher üblich mit Hilfe eines Heißklebers vorgenommen werden. Besonders vorteilhaft ist es aber, das Verkleben mit Hilfe des die Beschichtung der plattenförmigen Elemente bildenden anorganischen Bindemittels vorzunehmen. Der dadurch mögliche Ersatz des Heißklebers ist mit merkbaren Kosteneinsparungen verbunden.

Das erfindungsgemäß vorgesehene plattenförmige Element, das an seiner dem Isolierkörper abgewandten Oberfläche mit einer Beschichtung ausgestattet ist, kann im Falle eines dreiteiligen Isolierkörpers entweder zusätzlich vorgesehen sein, also in vertikaler Richtung an der Oberseite des Oberteils des Isolierkörpers oder an der Unterseite des Basisteils des Isolierkörpers angebracht werden, oder das plattenförmige Element kann das Oberteil oder das Basisteil des Isolierkörpers ersetzen. Insbesondere in dem Fall, dass plattenförmige Elemente aus Mineralfasern verwendet werden, weisen auch die plattenförmigen Elemente wärmedämmende Eigenschaften auf und können so ohne Verlust der Dämmungseigenschaften als Oberteil und/oder als Basisteil des Isolierkörpers eingesetzt werden.

Im Rahmen des vorliegenden Textes wird unter dem Ausdruck "Vorderseite und Rückseite des Isolierkörpers sind von Bewehrungsstäben durchdrungen" auch der Fall verstanden, dass die Bewehrungsstäbe zwischen Isolierkörper und plattenförmigem Element angeordnet sind. Dies ist dann der Fall, wenn, wie bereits angesprochen, das plattenförmige Element das Oberteil oder das Basisteil des Isolierkörpers ersetzt. Streng genommen durchdringen die Bewehrungsstäbe in diesem Fall die Vorderseite und die Rückseite des Isolierkörper nur teilweise. Der leichteren Lesbarkeit halber wird dieser Fall unter den Ausdruck "Vorderseite und Rückseite des Isolierkörpers sind von Bewehrungsstäben durchdrungen" subsummiert.

Gemäß einer besonders bevorzugten Ausführungsform sind Zugstäbe, Querkraftstäbe und Druckelemente durch Befestigungselemente, bevorzugt Befestigungsklammern, am Mittelteil des Isolierkörpers fixiert. Die Befestigungsklammern können aus einem Flachmaterial, bevorzugt aus Metall oder Kunststoff, gestanzt und anschließend zu einer Klammer gebogen werden. Vorteilhafterweise werden an den Beinen der Klammern Widerhaken vorgesehen, die sich sicher und dauerhaft mit dem Material des Isolierkörpers verbinden. Die Fixierung der Bewehrungselemente mit Hilfe von Befestigungsklammern stellt eine preisgünstige und einfach zu montierende Alternative zu einem Verkleben mit Heißkleber dar.

Grundsätzlich kann die aus einem zumindest teilweise ausgehärteten anorganischen Bindemittel bestehende Beschichtung auf beliebige Teilflächen der Oberfläche der Vorder- und/oder der Rückseite des Isolierkörpers aufgetragen werden. Die bereits beschriebenen vorteilhaften Eigenschaften der Beschichtung im Hinblick auf eine verbesserte Beständigkeit gegen Witterungseinflüsse und mechanische Beanspruchung treten bereits bei einer Beschichtung von Teilflächen der Vorder- und/oder der Rückseite des Isolierkörpers auf.

Ganz besonders bevorzugt ist der gesamte Isolierkörper vollflächig mit der Beschichtung ausgestattet. Den Ausdruck "der gesamte Isolierkörper ist vollflächig mit der Beschichtung ausgestattet" versteht der Fachmann unmittelbar in der Weise, dass die von Bewehrungselementen, also von Zugstäben, Querkraftstäben und Druckelementen, durchdrungenen Teile der Oberfläche des Isolierkörpers nicht mit einer Beschichtung ausgestattet sind. An diesen Stellen ist eine Beschichtung offensichtlich nicht möglich, da sich dort die jeweiligen Bewehrungselemente befinden. Die Kombination der gewünschten Eigenschaften gute statische Belastbarkeit, gute thermische Isolierung und gute Beständigkeit gegen Witterungseinflüsse und mechanische Beanspruchung ist im Fall einer vollflächigen Beschichtung des Isolierkörpers in hervorragender Weise erfüllt.

Die vorliegende Erfindung umfasst auch die Verwendung eines der oben beschriebenen Anschlusselemente zur Verbindung eines lastabtragenden Bauteils mit einem lasteinleitenden Bauteil.

Bevorzugt handelt es sich bei dem lasteinleitenden, insbesondere auskragenden, Bauteil um eine Platte, insbesondere Kragplatte, um einen Balkon, eine Konsole, eine Loggiaplatte, eine auskragende Wandscheibe oder um ein Fassadenelement.

Bei dem lastabtragenden Bauteil handelt es sich bevorzugt um eine Decken-/Bodenplatte, eine Deckenplatte oder eine Wand.

Beim Zusammenbau des Anschlusselements werden zunächst die Zugstäbe auf die im eingebauten Zustand obere Oberfläche des Isolierkörpers aufgelegt und beispielsweise mit Hilfe von Befestigungselementen, bevorzugt Klammern, an dem Isolierkörper fixiert. Die vorgesehenen Druckelemente werden analog auf die im eingebauten Zustand untere Oberfläche des Isolierkörpers aufgelegt und mit beispielsweise Hilfe von Befestigungselementen, bevorzugt Klammern, an dem Isolierkörper fixiert. Die für das jeweilige Anschlusselement eventuell vorgesehenen Querkraftstäbe werden in entsprechende Aussparungen im Isolierköper eingeführt und dort ebenfalls durch Befestigungselemente, bevorzugt Klammern, oder durch Verkleben an dem Isolierkörper fixiert.

Dann wird entweder das Basisteil oder das das Basisteil ersetzende plattenförmige Element an der im eingebauten Zustand unteren Oberfläche des Mittelteils des Isolierkörpers angeordnet und beispielsweise mit Hilfe von Befestigungselementen, bevorzugt Klammern, am Mittelteil des Isolierkörpers fixiert. Eine Fixierung des Basisteils oder des das Basisteil ersetzenden plattenförmigen Elements an dem Mittelteil des Isolierkörpers kann auch durch Verkleben erfolgen. Das Oberteil oder das das Oberteil ersetzende plattenförmige Element wird an der im eingebauten Zustand oberen Oberfläche des Mittelteils des Isolierkörpers angeordnet und mit Hilfe von Befestigungselementen, bevorzugt Klammern, am Isolierkörper fixiert. Eine Fixierung des Oberteils oder des das Oberteil ersetzenden plattenförmigen Elements an dem Mittelteil des Isolierkörpers kann auch durch Verkleben erfolgen.

Nachfolgend wird bevorzugt ein aus Wasser und anorganischem Bindemittel bestehendes Gemisch auf zumindest Teile der Vorderseite und/oder der Rückseite des Mittelteils des Isolierkörpers aufgetragen, wobei das anorganische Bindemittel bevorzugt in einem solchen Anteil in dem Gemisch enthalten ist, dass der Anteil des zumindest teilweise ausgehärteten anorganischen Bindemittels in der Beschichtung wenigstens 5 Gew.% beträgt. Nach dem Aushärten liegt eine direkt mit der Oberfläche des Isolierkörpers in Kontakt stehende Beschichtung vor.

Wie im Zusammenhang mit den verschiedenen Varianten des erfindungsgemäßen Anschlusselements bereits beschrieben, kann die Beschichtung der Vorder- und/oder der Rückseite des Isolierkörpers auch durch Anbringen von plattenförmigen, die Beschichtung tragenden Elementen an dem Isolierkörper erfolgen. In diesem Fall werden die plattenförmigen, die Beschichtung tragenden Elemente an dem Isolierkörper angebracht.

Das Verkleben der einzelnen genannten Elemente eines Isolierkörpers, auch eines dreiteiligen Isolierkörpers, und der daran angebrachten plattenförmigen Elemente kann grundsätzlich wie bisher üblich mit Hilfe eines Heißklebers vorgenommen werden. Besonders vorteilhaft ist es aber, das Verkleben mit Hilfe des die Beschichtung bildenden zumindest teilweise ausgehärteten anorganischen Bindemittels vorzunehmen. Der dadurch mögliche Ersatz des Heißklebers ist mit merkbaren Kosteneinsparungen verbunden.

Durch die Fixierung der Bewehrungselemente an dem Isolierkörper und die Stabilisierung des gesamten Anschlusselements durch das bzw. die erfindungsgemäß vorgesehene(n) plattenförmige(n) Element(e) kann auf den bisher erforderlichen Bewehrungsstab, der bei den derzeit eingesetzten Anschlusselementen in einer Richtung quer zu den Zugstäben an diesen angeschweißt vorliegt, verzichtet werden. Dies führt zu einer deutlichen Kostenreduktion, da Material in Form des Querstabes und Arbeitszeit für den Schweißvorgang eingespart werden.

### Wege zur Ausführung der Erfindung

Die Erfindung soll nachfolgend anhand eines Ausführungsbeispiels im Zusammenhang mit der Figur 1 näher erläutert werden.

Die Figur 1 zeigt in perspektivischer Ansicht eine schematische Darstellung eines erfindungsgemäßen Anschlusselements 1 mit zwei plattenförmigen Elementen 6.0, 6.U. Das lastabtragende Bauteil, insbesondere eine Decken-/Bodenplatte, und das lasteinleitende Bauteil, insbesondere eine auskragende Balkonplatte, sind in der Figur 1 nicht dargestellt.

Das Anschlusselement 1 umfasst einen im eingebauten Zustand zwischen Decken-/Bodenplatte und auskragender Platte angeordneten quaderförmigen Isolierkörper 2. Der Isolierkörper 2 weist eine im eingebauten Zustand dem lasteinleitenden Bauteil zugewandte Vorderseite, eine im eingebauten Zustand dem lastabtragenden Bauteil zugewandte Rückseite, eine die Vorderseite und die Rückseite verbindende, im eingebauten Zustand in vertikaler Richtung oben angeordnete Oberseite und eine die Vorderseite und die Rückseite verbindende, im eingebauten Zustand in vertikaler Richtung unten angeordnete Unterseite auf.

Der Isolierkörper 2 ist an seiner im eingebauten Zustand in vertikaler Richtung oben angeordneten Oberseite mit einem plattenförmigen Element 6.O ausgestattet. Das plattenförmige Element 6.O weist an seiner dem Isolierkörper abgewandten Oberfläche eine Beschichtung 5 auf. Zur Bildung der Beschichtung 5 wurde auf eine Mineralfaserplatte ein Gemisch aus Wasser und Zement, also Zementschlämme, mit Hilfe einer Zahnspachtel aufgetragen. Im Laufe der Zeit bildet sich durch zumindest teilweises Aushärten die Beschichtung 5 aus.

Zudem ist der Isolierkörper 2 an seiner im eingebauten Zustand in vertikaler Richtung unten angeordneten Unterseite mit einem plattenförmigen Element 6.U ausgestattet. Das plattenförmige Element 6.U weist an seiner dem Isolierkörper abgewandten Oberfläche eine Beschichtung 5 auf (in Figur 1 nicht sichtbar). Zur Bildung der Beschichtung 5 wurde auf eine Mineralfaserplatte ein Gemisch aus Wasser und Zement, also Zementschlämme, mit Hilfe einer Zahnspachtel aufgetragen. Im Laufe der Zeit bildet sich durch zumindest teilweises Aushärten die Beschichtung 5 aus.

Vorderseite und Rückseite R des Isolierkörpers 2 werden in dessen Randbereichen von Zugstäben 3 und Druckelementen 4 durchdrungen. In der Figur 1 sind die die Rückseite R des Anschlusselements 1 durchdringenden Zugstäbe 3 und Druckelemente 4 gezeigt. Auf die Darstellung der den Isolierkörper durchdringenden Querkraftstäbe wurde der Übersichtlichkeit halber verzichtet.

Die Zugstäbe 3 sind aus Armierungsstahl gefertigt und weisen einen Durchmesser von 8 mm bis 16 mm, insbesondere 10 mm, auf. Im Bereich des Isolierkörpers 2 kann auch ungerippter Baustahl als Material für die Zugstäbe 3 verwendet werden. Querkraftstäbe besitzen im allgemeinen einen etwas geringeren Durchmesser.

Beim Zusammenbau des Anschlusselements 1 einschließlich Bewehrungselemente werden zunächst die Zugstäbe 3, die Druckelemente 4 und die nicht dargestellten Querkraftstäbe durch Befestigungselemente, nämlich durch Klammern, an dem Isolierkörper 2 fixiert.

Dann wird das plattenförmige Element 6.U an der im eingebauten Zustand unteren Oberfläche des Isolierkörpers 2 angeordnet und das plattenförmige Element 6.U durch Verkleben am Isolierkörper 2 fixiert. Nachfolgend wird das plattenförmige Element 6.O an der im eingebauten Zustand oberen Oberfläche des Isolierkörpers 2 angeordnet und das plattenförmige Element 6.O durch Verkleben am Isolierkörper 2 fixiert.

Zur zusätzlichen Stabilisierung können weitere Befestigungselemente angebracht werden. In der Regel handelt es sich dabei um Nägel oder Stifte, die das plattenförmige Element 6.U und/oder das plattenförmige Element 6.O durchdringen und jeweils bis in den Isolierkörper 2 reichen. Plattenförmiges Element 6.U, plattenförmiges Element 6.O und Isolierkörper 2 werden auf diese Weise sicher und beständig aneinander fixiert und bilden eine kompakte Einheit.

Das in der Figur 1 dargestellte Anschlusselement besitzt ausgezeichnete Eigenschaften im Hinblick auf die statische Belastbarkeit und Einleitung der auftretenden Kräfte in das Gebäude, die thermische Isolation zwischen auskragendem Bauteil und Gebäude und besitzt zudem eine gute Beständigkeit gegen Witterungseinflüsse und mechanische Beanspruchung sowie ausgezeichnete Brandschutzeigenschaften.

### Bezugszeichenliste

- 1: Anschlusselement
- 2: Isolierkörper
- 3: Bewehrungsstäbe
- 4: Druckelemente
- 5: Beschichtung
- 6.O: plattenförmiges Element
- 6.U: plattenförmiges Element

## Patentansprüche

1. Anschlusselement (1) zum Verbinden eines lastabtragenden Bauteils mit einem lasteinleitenden Bauteil, aufweisend einen im eingebauten Zustand zwischen dem lastabtragenden Bauteil und dem lasteinleitenden Bauteil angeordneten, quaderförmigen Isolierkörper (2), wobei der quaderförmige Isolierkörper (2) eine im eingebauten Zustand dem lasteinleitenden Bauteil zugewandte Vorderseite, eine im eingebauten Zustand dem lastabtragenden Bauteil zugewandte Rückseite, eine die Vorderseite und die Rückseite verbindende, im eingebauten Zustand in vertikaler Richtung oben angeordnete Oberseite und eine die Vorderseite und die Rückseite verbindende, im eingebauten Zustand in vertikaler Richtung unten angeordnete Unterseite aufweist, wobei Vorderseite und Rückseite des Isolierkörpers (2) von Bewehrungsstäben (3) durchdrungen sind, **dadurch gekennzeichnet, dass** zumindest an der Oberseite und/oder zumindest an der Unterseite des Isolierkörpers (2) ein plattenförmiges Element (6.O, 6.U) angeordnet ist, wobei das plattenförmige Element (6.O, 6.U) an seiner dem Isolierkörper abgewandten Oberfläche mit einer Beschichtung (5) ausgestattet ist, wobei die Beschichtung (5) ein zumindest teilweise ausgehärtetes anorganisches Bindemittel enthält.

2. Anschlusselement (1) nach Anspruch 1, **dadurch gekennzeichnet, dass** das plattenförmige Element (6.O, 6.U) an seiner dem Isolierkörper abgewandten Oberfläche vollflächig mit der Beschichtung (5) ausgestattet ist.

3. Anschlusselement (1) nach Anspruch 1 oder 2, **dadurch gekennzeichnet, dass** das plattenförmige Element (6.O, 6.U) die Oberseite oder die Unterseite des Isolierkörpers (2) vollständig abdeckt.

4. Anschlusselement (1) nach einem der Ansprüche 1 bis 3, **dadurch gekennzeichnet, dass** zudem die Vorderseite und/oder die Rückseite des Isolierkörpers (2) vollflächig mit der Beschichtung (5) ausgestattet ist.

5. Anschlusselement (1) nach Anspruch 4, **dadurch gekennzeichnet, dass** die Beschichtung (5) der Vorderseite und/oder der Rückseite des Isolierkörpers (2) direkt mit der Oberfläche des Isolierkörpers (2) in Kontakt steht.

6. Anschlusselement (1) nach Anspruch 4, **dadurch gekennzeichnet, dass** die Beschichtung (5) der Vorderseite und/oder der Rückseite des Isolierkörpers (2) an einer dem Isolierkörper abgewandten Oberfläche eines die Beschichtung (5) tragenden plattenförmigen Elements angeordnet ist, wobei das plattenförmige Element an dem Isolierkörper (2) angeordnet vorliegt.

7. Anschlusselement (1) nach einem der Ansprüche 1 bis 6, **dadurch gekennzeichnet, dass** der gesamte Isolierkörper (2) vollflächig mit der Beschichtung (5) ausgestattet ist.

8. Anschlusselement (1) nach einem der Ansprüche 1 bis 7, **dadurch gekennzeichnet, dass** die Beschichtung (5) Zuschlagstoffe enthält, insbesondere Zuschlagstoffe in Form von Polymeren, Sand und/oder Kies.

9. Anschlusselement (1) nach einem der Ansprüche 1 bis 8, **dadurch gekennzeichnet, dass** das zumindest teilweise ausgehärtete anorganische Bindemittel in einem Anteil von wenigstens 5 Gew.%, bevorzugt von wenigstens 10 Gew.%, besonders bevorzugt wenigstens 20 Gew.%, in der Beschichtung (5) enthalten ist.

10. Anschlusselement (1) nach einem der Ansprüche 1 bis 9, **dadurch gekennzeichnet, dass** es sich bei dem anorganischen Bindemittel um ein hydraulisches Bindemittel handelt, bevorzugt um Zement.

11. Verwendung eines Anschlusselements (1) nach einem der Ansprüche 1 bis 10 zur Verbindung eines lastabtragenden Bauteils mit einem lasteinleitenden Bauteil.

12. Verwendung nach Anspruch 11, **dadurch gekennzeichnet, dass** es sich bei dem lasteinleitenden, insbesondere auskragenden, Bauteil um eine Platte, insbesondere Kragplatte, um einen Balkon, eine Konsole, eine Loggiaplatte, eine auskragende Wandscheibe oder ein Fassadenelement handelt.

13. Verwendung nach Anspruch 11 oder 12, **dadurch gekennzeichnet, dass** es sich bei dem lastabtragenden Bauteil um eine Decken-/Bodenplatte, eine Deckenplatte oder eine Wand handelt.
